# DEMANDE DE BREVET EUROPEEN

(11) **EP 0 411 227 A1**
(43) Date de publication de la demande: **06.02.1991**
(21) Numéro de dépôt: 89500091.7
(22) Date de dépôt: 20.09.1989
(51) Int. Cl.: B66C 1/06

(54) **Outil pour le ramassage de metaux ferreux**

(30) Priorité: 24.07.1989 ES 8902406
(71) Demandeur: Roman Guerra, Justo, E-28037 Madrid (ES); Fernandez Nieto, Jesus, E-28037 Madrid (ES)
(72) Inventeur: Roman Guerra, Justo, E-28037 Madrid (ES); Fernandez Nieto, Jesus, E-28037 Madrid (ES)
(74) Mandataire: Alonso Langle, Emilio

(57) **Abrégé**

L'outil incorpore un corps central (1), doté de moyens (2) de fixation à une grue de manupulation, dont la finition en opposition se compose d'une expansion discoidale (3), à laquelle sont articulés une multitude de bras ou de pelles basculants (6), actionnés au moyen de cylindres hydrauliques correspondants (7), avec la particularité que dans l'expansion discoidale (3) est installé un puissant électro-aimant (10) de noyaux multiples. On obtient de cette manière la combinaison d'un effet mécanique et électromagnétique qui fait que cet outil soit spécialement parfait lors de son utilisation avec des pièces et résidus de différentes tailles.

## Description

### OBJET DE L'INVENTION

La prèsente invention se rapporte à un outil qui a ètè spècialement conçu pour le ramassage de metaux ferreux, en particulier dans les cas où le ramassage doit s'effectuer sur des pièces ou rèdidus de très diffèrentes tailles, depuis des pièces de taille considèrable, jusqu'à la simple tournure de fer, ou dans les cas de petites pièces ou recoupes.

### ANTECEDENTS DE L'INVENTION

Comme chacun sait, dans les milieux industriels où se donnent les cinconstances mentionnès au-dessus, on utilise des grues manipulèes par ce que l'on appelle couramment araignèes hidrauliques dont la structure se compose d'un corps central qui est fixè à la grue qui les mobilise, corps central dont la pèriphèrie est l'endroit où sont articulès une multitude de bras ou pelles, actionnès hidraliquement et dèterminès par une sorte de mordàche multiple, capable d'attacher mècaniquement des objets mètalliques, meme ceux de grande taille, ainsi que des amoncellements de morceaux de mètal plus petits.

Nèanmoins, quand les morceaux sont trop petits, ceux-ci ont tendance à "s' èchapper" entre les bras de l'arainèe ce qui fait qu'une fois que cette dernière a terminè sa fonction, il reste par terre une importante quantitè de morceaux ou rèsidus qui doivent ètre ramassès à la main ou avec la collaboration d'un ou de plusieurs ouvriers, qui nettoient le sol en s'aidant de balais ou de pelles.

Cette solution, en plus d'elever le prix du processus par la participation d'une main d'oeuvre dans la phase terminale dèja citèe, prèsente comme probleme socondaire le fait que lorsque l'entassement du matèrial ferreux se produit directement sur un sol de terre, comme il frèqumment dans les entrepots de ferraille pendant la phase de ramassage de rèsidus, on obtient une quantitè plus on moins importante de terre, mèlangèe au mètal, ce qui peut crèer des problemes lors du processus postèrieur de rècupèration du mètal en question.

### DESCRIPTION DE L'INVENTION

L'outil reccomandè par cette invention, a ètè conçu pour rèsoudre le probleme et donner pleine satisfaction dans les deux cas citès auparavant, en assurant d'une part un ramassage total des mètaux ferreux, que ce soit des pièces de grande ou de petite taille, quelle que soit la taille, et d'autre part en èvitant d'entrainer de particules de terre, c'est à dire, dans des conditions de nettoyage impeccable pour le mètal.

Pour cela et de manière concrète, l'outil ici reccommandè a une structure similaire à celle d'une araignèe hidraulique conventionnelle, c'est à dire qu'elle est pourvue d'un corps central dotè de moyens d'assemblage à la grue de commande correspondante, corps central auquel sont articulès une multitude de bras ou pelles radiales permettant l'accoplissement de l'opèration de ramassage mècanique conventionnel, mais avec la singulière particularitè que le dèja citè corps central se matèrialise en un puissant èlèctroaimant de manière à ce que toutes ces pièces mètalliques qui par leur petite tailler puissent èchapper à la mordache multiple de l'outil, en entrant dans le champ magnètique de l'èlèctro-aimant, se fixent automatiquement au corps central de l'outil en question.

Conformèment à une autre des caractèristiques de l'invention, il e ètè prèvu que l'èlèctro-aimant dèja citè inclue plusieurs noyaux magnètiques, disposès de façon concentrique, pour obtenir un champ homogène sur toute la surface de l'outil, ce qui assure un meilleur fonctionnement de point de vue magnètique avec une moindre consommation ènèrgètique.
De plus, les pièces mètalliques de plus grande taille subissent une double fixation, mècanique et magnètique, dont il rèsulte que l'outil offre une meilleure sècuritè dans le transport, c'est a dire pendant le moyvement de la grue qui actionne l'outil.

En principe, il a ètè prèvu que l'outil fonctionne du point de vue èlètromagnètique avec caractère autonome, aux dèpens d'une batterie de 24 volts, mais cet outil pourrait ègalement s'adapter à toute autre source d'alimentation.

### DESCRIPTION DES SCHEMAS

Pour complèter la prèsente description, et dans le but d'aider vers une meilleure comprèhension des caractèristiques de l'invention, on accompagne un mèmorie descriptif, en tant que partie intègrante de celui-ci, d'un jeu de dessins dans lesquels et dans un but illustratif et non pas restrictif, on a rèprèsentè ce qui suit.
Figure 1.- Il s'agit d'une reprèsentation schèmatique de projection latèrale d'un outil le ramassage de mètaux ferreux rèalisèe conformèment au but de la prèsente invention.
Figure 2.- Cette figure montre une vue de la partie infèrieure de l'outil en question.

### REALISATION PREFERENTIELLE DE L'INVENTION

En voyant ces figures, on peut s'apercevoir que l'outil ici reccommandè a une structure qui se compose d'un corps central (1), dotè dans son extrèmitè supèrieure de moyens de fixation à la roue de sustentation correspondante, comme par exemple la fourche (2), tandis que dans son extrèmitè infèrieure il ya une expansion discoidale (3) pourvue de paires de petites oreilles (4) en disposition radiale, ou sont articulès le corps central, à l'aide de goupilles (5), les bras ou pelles basculants respectifs (6), actionnès hidrauliquement au moyen de cilindres (7) qui s'etendent entre des petites bielle (8) articulèes au bras et à la pèriphère de l'expansion discoidale du corps, et a des paires de petites oreilles (9) ètablies à l'extrèmetè supèrieure du corps central en question.

L'expansion discoidale et infèrieure (3) du corps constitue en plus et conformèment à une autre des caractèristiques de cette invention, la carcase qui contient un puissant èlèctro-aimant (10), de manière à ce que l'outil rèalise une double fonction, d'un cote hidromècanique et d'un autre èlèctromagnètique, assurant de cette manière le ramassage de tous les mètaux ferreux, aussi petits soient-ils et sans entrainer de terre, puisque celle-ci n'est pas attirèe par le champ magnètique de l'èlèctro-aimant.

En plus, en tant que caractèristique supplèmentaire de l'invention, tel qu'il a dèja ètè dit et comme on pourra observer tout spècialement dans la figure (2), l'èlèctroaimant (10) se compose de noyaux multiples, pour obtenir ainsi une meilleure uniformitè du champ magnètique sur toute la surface de l'expansion discoidale (3) du corps central de l'outil, ce qui èquivaut à une meilleure adhèrence pour les pièces mètalliques de petite taille ainsi qu'une moindre consommation de l'èlètro-aimant.

On ne considère pas nècessaire de s'ètendre davantage sur cette description puisque n'importe quel expert en la matière pourra comprendre la portèe de l'invention et les avantages qui en dècoulent.

Les matèriaux, formes, taille et disposition des èlèments seront susceptibles de changement si toutefois cela ne suppose pas une altèration dans l'essentiel de l'invention.

Les termes dans lesquels ce mèmoire a ètè rèdigè, doivent etre pris dans leur sens large et non pas restrictif.

## Revendications

1.- Outil pour le ramassage de mètaux ferreux, du genre de ceux destinès à être manipulès par n'importe quelle grue conventionnelle et approprièe, à laquelle est fixèe directement ou indirectement le corps central de l'outil, ainsi que celles pourvues d'une multitude de bras ou de pelles radiales articulèes à la pèriphèrie du corps, et formèes d'une mordache multiple, les dits bras ètant actionnès hidrauliquement par les cilindres correpondants, essentiellment caractèrisè parce que le dit corps central dètermine à un niveua infèriur une carcasse cilindrique aplanie, et d'un diamètre considèrable, au sein duquel est installè un puissant èlèctro-aimant qui collabore à l'aide d'une attache èlèctromagnètique par rapport à l'attache hidromècanique de la mordache multiple.

2.- Outil pour le ramassage de mètaux ferreux, selon la première revendication, caractèrisè parce que le dèja mentionnè èlèctro-aimant inclut une pluralitè de noyaux anulaires et concentriques distribuès adèquatement pour dèterminer un champ magnètique homogène sur toute la surface du corps de l'outil.

3.- Outil pour le ramassage de mètaux ferreux, selon les revendications prècèdentes, caractèrisè parce que l'electro-aimant est alimentè par un courant continu à travers d'une batterie de 24 volts ou de toute autre source d'alimentation.
